# EUROPÄISCHE PATENTSCHRIFT

(11) **EP 0 144 821 B1**
(45) Veröffentlichungstag und Bekanntmachung des Hinweises auf die Patenterteilung: **05.07.1989**
(21) Anmeldenummer: 84113714.4
(22) Anmeldetag: 14.11.1984
(51) Int. Cl.: B61F 5/44, B61F 3/16, B61F 5/40, B61D 13/00

(54) **Doppelfahrwerk für Schienenfahrzeuge**
Double drive for rail vehicles
Train de roulement double pour véhicules ferroviaires

(30) Priorität: 28.11.1983 DE 3342968
(43) Veröffentlichungstag der Anmeldung: 19.06.1985
(73) Patentinhaber: DUEWAG AKTIENGESELLSCHAFT, 47829 Krefeld (DE)
(72) Erfinder: Frederich, Fritz, Dr.-Ing., D-4150 Krefeld (DE)

(56) Entgegenhaltungen:
- EP-A- 0 060 000
- DE-C- 213 268
- DE-C- 850 624
- FR-A- 809 635
- FR-A- 1 079 066
- FR-A- 1 109 124
- GB-A- 777 520
- US-A- 3 002 470
- US-A- 3 254 610

## Beschreibung

Die Erfindung betrifft ein Fahrwerk für Schienenfahrzeuge, insbesondere für das Befahren von Strecken mit vielen und engen Gleisbögen, das unabhängig voneinander auf getrennten Radachsen rotierende und mit diesen um senkrechte Hochachsen schwenkbare Räder aufweist, die zum Erzielen winkelrichtiger Einstellungen zu den Fahrschienen in ihrer Lenkbewegung gekoppelt sind.

Bei dem durch die Erfindung angestrebten Fahrwerk soll eine selbsttätige, winkelrichtige Einstellung aller Räder in engen Gleisbögen ermöglicht werden, um solche Gleisbögen zwängungsfrei und damit verschleiß- und geräuscharm befahren zu können. Die zwängungsfreie Bogenfahrt schont nicht nur die Räder und die Fahrschienen, sondern spart auch Antriebsenergie. Außerdem muß das angestrebte Fahrwerk einen ruhigen und verschleißarmen Lauf im geraden Gleis bei höheren Fahrgeschwindigkeiten sicher zulassen.

Insbesondere bei langen Fahrzeugen ist es bekannt, die Kurvenfahrt durch Drehgestelle zu ermöglichen, die üblicherweise einen Rahmen und daran drehbar gelagerte Radsätze aufweisen, von denen jeder aus zwei Rädern und einer Radsatzwelle besteht, mit der die beiden Räder fest verbunden sind. Bei Kurvenfahrt erfolgt das Schwenken des Drehgestelles gegenüber dem Fahrzeugaufbau um einen zentralen Drehpunkt, der durch einen Drehzapfen gebildet sein kann. Die Radsätze können dabei nicht die erwünschten radialen Einstellungen einnehmen, sondern bleiben wegen ihrer starren Verbindung mit dem Drehgestellrahmen parallel zueinander. Die Radebenen stehen in diesem Falle unter unerwünschten Anlaufwinkeln zu den Schienen. Außerdem entsprechen die Umfangsgeschwindigkeiten der Räder wegen der Kopplung mit der Radsatzwelle nicht den erforderlichen Abrollgeschwindigkeiten, welche an der bogenäußeren Schiene größer sind als an der im Innenbogen verlegten Fahrschiene.

Durch die DE-C-887 665 ist ein Schienenfahrzeug mit vier Rädern bekannt, die unabhängig voneinander auf getrennten Radachsen rotieren und paarweise um senkrechte Hochachsen schwenkbar sind. Für jedes aus gegenüberliegenden Rädern gebildete Radpaar ist eine mechanische Steuerungseinrichtung vorgesehen, die im wesentlichen aus einer Kupplungshälfte und einem damit verbundenen fahrzeugseitig gelagerten Gestänge besteht. Horizontale Schwenkbewegungen der Radpaare werden bei Kurvenfahrt durch den Einschlag der Kupplungshälften miteinander gekuppelter Fahrzeuge erzwungen. Radpaare an nicht gekuppelten Fahrzeugenden eines Zuges oder von Einzelfahrzeugen können wegen der dann nicht arbeitenden Steuerungseinrichtung keine Schwenkbewegungen ausführen.

Der Erfindung liegt die Aufgabe zugrunde, ein Fahrwerk zu schaffen, welches enge Gleisbögen und gerade Gleise mit hohen Fahrgeschwindigkeiten energiesparend, verschleiß- und geräuscharm durchfahren kann und für lange schwere Fahrzeuge geeignet ist, die wegen der begrenzten Radlast acht oder mehr Räder benötigen.

Diese Aufgabe wird durch die im Kennzeichenteil des Anspruchs 1 angegebenen Merkmale dadurch gelöst, daß die senkrechten Hochachsen an den Enden von fest oder gefedert aber nicht drehbar gelagerten Querachsen angeordnet sind, die jeweils im Bereich von Stellen sonst üblicher Radsätze liegen und ein integriertes Bauteil eines Dreh- oder Fahrgestellrahmens bilden, wobei die um diese Hochachsen schwenkbaren Räder durch freigängige, die winkelrichtigen Radeinstellungen auf selbsttätige Weise zulassende Spurstangen verbunden sind.

Eine alternative erfindungsgemäße Lösung der der Erfindung zugrunde liegenden Aufgabe besteht nach dem Kennzeichenteil des Anspruchs 2 darin, daß die senkrechten Hochachsen - im Bereich von Stellen sonst üblicher Radsätze - an den Enden von integrierte Bauteile des Dreh- oder Fahrgestellrahmens bildenden seitlichen Längsträgern angeordnet sind, wobei die um diese Hochachsen schwenkbaren Räder durch freigängige, die winkelrichtigen Radeinstellungen auf selbsttätige Weise zulassende Spurstangen verbunden sind.

Ausführungsbeispiele der Erfindung sind in der Zeichnung schematisch dargestellt und werden im folgenden näher beschrieben. Die Fig. 1 bis 10 zeigen jeweils Fahrwerke in der Draufsicht. Fig. 11 zeigt ein Fahrwerk in perspektivischer Ansicht.

Wie aus den Fig. 1 bis 4 ersichtlich, sind an den Enden von Querträgern 2 und 3 um senkrechte Hochachsen 4 schwenkbare Einzelräder 5 angeordnet. Die Querachsen 2 und 3 bilden zusammen mit zwei äußeren Längsträgern 14 und 15 - Fig. 1 bis 3 - oder mit einem mittleren Längsträger 13 - Fig. 4 - einen winkelsteifen Fahrwerksrahmen 1. Als Ersatz für den mittleren Längsträger 13 kann der Antriebsblock eines Zweiachs-Längsantriebes dienen.

Weiter zeigen die Fig. 1 bis 4 drei Gestaltungsmöglichkeiten für die Lenkkinematik der schwenkbaren Einzelräder 5. Gemäß Fig. 1 und 4 sind die Räder 5 der jeweiligen Querachsen 2 und 3 durch querangeordnete Spurstangen 6 in ihrer Lenkbewegung miteinander gekoppelt. Bei den Ausführungen nach Fig. 2 und 3 sind nur die Räder 5 der Querachse 2 durch eine querangeordnete Spurstange 6 gekoppelt. Die schwenkbaren Räder 5 der anderen Querachse 3 sind entweder durch längs angebrachte Spurstangen 9 und 10 (Fig. 2) oder durch diagonal verlaufende Spurstangen 11 und 12 (Fig. 3) in ihrer Lenkbewegung mit den jeweils auf derselben bzw. auf der gegenüberliegenden Fahrschiene 7 oder 8 abrollenden Räder 5 der Querachse 2 verbunden. In jedem Fall stellen sich vorteilhaft die Räder 5 paarweise, ohne Anlaufwinkel, tangential zu den Fahrschienen 7 und 8 ein. Da die Räder 5 unabhängig voneinander rotieren, rollen sie weiter günstig schlupffrei auf den Fahrschienen 7 und 8 ab.

Bei dem Fahrwerk nach Fig. 5 sind die beiden Querachsen 2 und 3, die entsprechend Fig. 1 Hochachsen 4, Einzelräder 5 und Spurstangen 6 aufweisen, gelenkig an den äußeren Längsträgern 14 und 15 angeschlossen. Die Längsträger 14 und 15 können um separate Drehpunkte 16 und 17 wenden, die unmittelbar am Fahrzeugkasten 18 angeschlossen sind.

In Fig. 6 wird die Schwenkbarkeit der Längsträger 14 und 15 durch Längslenker 19 und 20 sowie Federn 21 und 22 zur elastischen Seitenabstützung erzielt. Die Längslenker 19 und 20 sind gelenkig einerseits mit den Längsträgern 14 und 15 und andererseits mit dem Fahrzeugkasten 18 verbunden. Im Interesse der Übersichtlichkeit sind die auch hier vorhandenen Spurstangen der Räder nicht dargestellt.

Alternativ zu Fig. 6 sind nach Fig. 7 die beiden Querachsen 2 und 3 durch einen mittleren, schwenkbaren Längsträger 23 verbunden, der gelenkig an den Querachsen 2 und 3 angreift. Der schwenkbare Anschluß des Längsträgers 23 am Fahrzeugkasten kann durch einen Drehzapfen 24 oder in nicht gezeichneter Weise über einen Längslenker und seitliche Federn erfolgen.

Wie aus Fig. 8 hervorgeht, sind die senkrechten Hochachsen 4 für das Schwenken der Einzelräder 5 nunmehr an den seitlichen Längsträgern 14' und 15' angeordnet. Diese Längsträger können - entsprechend Fig. 5 - um Drehzapfen 16' und 17' wenden oder - ähnlich Fig. 6 - über Längslenker und seitliche Federn einstellbar mit dem Fahrzeugkasten verbunden sein. Die Längsträger 14' und 15' sind durch querangeordnete Verbindungsstangen 25 und 26 in ihrer Wendebewegung miteinander gekoppelt. Die Verbindungsstangen 25 und 26 sind jeweils gelenkig an den Längsträgern 14' und 15' angeschlossen.

Gemäß Fig. 9 sind die beiden, die senkrechten Hochachsen 4 aufweisenden Längsträger 14' und 15' durch einen zentralen Querträger 27 derart gekoppelt, daß sie Nickbewegungen um diesen Querträger 27 ausführen können. Der Querträger 27 ist entweder in seiner Mitte an einem Drehzapfen 24 des Fahrzeugkastens gelagert oder - wie in Fig. 10 dargestellt - über einen mittleren Längslenker 28 und querangeordnete Federn 29 und 30 mit dem Fahrzeugkasten 18 verbunden.

Die perspektivische Prinzipdarstellung Fig. 11 zeigt nochmals ein Fahrwerk, dessen seitliche Längsträger 14' und 15' die Hochachsen 4 für die schwenkbaren, durch querangeordnete Spurstangen 6 jeweils paarweise gekoppelten Einzelräder 5 aufweisen. Die Längsträger 14' und 15' sind durch drei Verbindungsstangen 25, 26 und 31 miteinander verbunden, von denen 25 und 26 unterhalb und 31 oberhalb der horizontalen Mittenebene der Räder 5 angeordnet sind. Die elastische Abstützung des Fahrzeugkastens 18 auf dem Fahrwerk erfolgt über vertikale Federn 32 und 33 sowie über querliegende Federn 29 und 30. Zum Übertragen von Längskräften dienen die an den seitlichen Längsträgern 14' und 15' gelenkig angreifenden Längslenker 19 und 20.

## Patentansprüche

1. Fahrwerk für Schienenfahrzeuge, insbesondere für das Befahren von Strecken mit vielen und engen Gleisbögen, das unabhängig voneinander auf getrennten Radachsen rotierende und mit diesen um senkrechte Hochachsen (4) schwenkbare Räder (5) aufweist, die zum Erzielen winkelrichtiger Einstellungen zu den Fahrschienen (7, 8) in ihrer Lenkbewegung gekoppelt sind, dadurch gekennzeichnet, daß die senkrechten Hochachsen (4) an den Enden von fest oder gefedert aber nicht drehbar gelagerten Querachsen (2, 3) angeordnet sind, die jeweils im Bereich von Stellen sonst üblicher Radsätze liegen und ein integriertes Bauteil eines Dreh- oder Fahrgestellrahmens (1) bilden, wobei die um diese Hochachsen (4) schwenkbaren Räder (5) durch freigängige, die winkelrichtigen Radeinstellungen auf selbsttätige Weise zulassende Spurstangen (6, 9, 10, 11, 12) verbunden sind (Fig. 1 bis 7).

2. Fahrwerk nach dem Oberbegriff des Anspruchs 1, dadurch gekennzeichnet, daß die senkrechten Hochachsen (4) - im Bereich von Stellen sonst üblicher Radsätze - an den Enden von integrierte Bauteile des Dreh- oder Fahrgestellrahmens (1) bildenden seitlichen Längsträgern (14', 15') angeordnet sind, wobei die um diese Hochachsen (4) schwenkbaren Räder (5) durch freigängige, die winkelrichtigen Radeinstellungen auf selbsttätige Weise zulassende Spurstangen (6) verbunden sind (Fig. 8 bis 11).

3. Fahrwerk nach Anspruch 1 oder 2, dadurch gekennzeichnet, daß die schwenkbaren Räder (5) nur eines Radpaares durch eine querangeordnete Spurstange (6) miteinander und die Räder (5) jeder Fahrwerksseite zusätzlich durch längs angebrachte Spurstangen (9, 10) gekoppelt sind (Fig. 2).

4. Fahrwerk nach Anspruch 1 oder 2, dadurch gekennzeichnet, daß die schwenkbaren Räder (5) nur eines Radpaares durch eine querangeordnete Spurstange (6) miteinander und mit den schwenkbaren Rädern (5) des anderen Radpaares durch diagonal angeordnete Spurstangen (11, 12) gekoppelt sind (Fig. 3).

5. Fahrwerk nach einem der Ansprüche 1, 3 oder 4, dadurch gekennzeichnet, daß die beiden Querachsen (2, 3) durch äußere Längsträger (14, 15) des Fahrgestellrahmens (1) winkelsteif miteinander verbunden sind (Fig. 1, 2, 3).

6. Fahrwerk nach einem der Ansprüche 1, 3 oder 4, dadurch gekennzeichnet, daß die beiden Querachsen (2, 3) durch einen mittig zwischen diesen Achsen (2, 3) angeordneten Längsträger (13) winkelsteif miteinander verbunden sind (Fig. 4).

7. Fahrwerk nach einem der Ansprüche 1, 3 oder 4, dadurch gekennzeichnet, daß die beiden Querachsen (2, 3) durch äußere, gelenkig an den Querachsen (2, 3) angeschlossene Längsträger (14, 15) miteinander verbunden sind, und daß jeder Längsträger (14, 15) um einen separaten Drehpunkt (16, 17) wenden kann, wodurch die Querachsen (2, 3) parallel zu sich selbst verschoben werden (Fig. 5).

8. Fahrwerk nach Anspruch 7, dadurch gekennzeichnet, daß die an den Querachsen (2, 3) angeschlossenen Längsträger (14, 15) - an Stelle der Drehpunkte (16, 17) - durch Längslenker (19, 20) und Querfedern (21, 22) mit dem Fahrzeugkasten (18) verbunden sind (Fig. 6).

9. Fahrwerk nach Anspruch 1, 3 oder 4, dadurch gekennzeichnet, daß die beiden Querachsen (2, 3) durch einen mittig angeordneten, gelenkig an den Querachsen (2, 3) angreifenden Längsträger (23) miteinander verbunden sind (Fig. 7).

10. Fahrwerk nach einem der Ansprüche 2 bis 4, dadurch gekennzeichnet, daß die beiden, die senkrechten Hochachsen (4) aufweisenden Längsträger (14', 15') je für sich um einen separaten Drehpunkt (16', 17') wenden können und miteinander durch zwei querangeordnete Verbindungsstangen (25, 26) in ihrer Wendebewegung gekoppelt sind (Fig. 8).

11. Fahrwerk nach Anspruch 10, dadurch gekennzeichnet, daß die beiden Verbindungsstangen (25, 26) unterhalb und eine weitere Verbindungsstange (31) oberhalb der horizontalen Mittenebene der Räder (5) angeordnet sind, wobei die weitere Verbindungsstange (31) an den Längsträgern (14', 15') in der Vertikalebene angreift, die in Längsmitte zwischen den beiden Verbindungsstangen (25, 26) liegt (Fig. 11).

12. Fahrwerk nach einem der Ansprüche 2 bis 4, dadurch gekennzeichnet, daß die beiden, die senkrechten Hochachsen (4) aufweisenden Längsträger (14', 15') durch einen zentralen Querträger (27) derart gekoppelt sind, daß sie Nickbewegungen um diesen Querträger (27) ausführen können, wobei der Querträger (27) entweder in seiner Mitte an einem Drehzapfen (24) des Fahrzeugkastens (18) gelagert oder über einen mittleren Längslenker (28) und querangeordnete Federn (29, 30) mit dem Fahrzeugkasten (18) verbunden ist (Fig. 9, 10).

## Claims

1. A chassis for rail vehicles, more particularly for travelling along tracks with a large number of tight bends, said chassis comprising wheels (5) which rotate independently of one another on separate wheel axles, are pivotable together with said wheel axles about vertical axles (4) and are coupled in their steering movement so as to obtain the correct angular adjustment relative to the rails (7, 8), characterised in that the vertical axles (4) are arranged at the ends of rigidly or spring- mounted, but not rotatably mounted, transverse axles (2, 3), which lie respectively in the region of the positions of otherwise conventional wheel sets and form an integral structural part of a bogie or undercarriage chassis (1), the wheels (5) which are pivotable about said vertical axles (4) being connected via floating track rods (6, 9, 10, 11, 12) which allow for the automatic angular adjustment of the wheels (Figs. 1 to 7).

2. A chassis according to the preamble of claim 1, characterised in that the vertical axles (4) - in the region of the positions of otherwise conventional wheels sets - are arranged at the ends of longitudinal side members (14', 15') forming integral structural parts of the bogie or undercarriage chassis (1), the wheels (5) which are pivotable about said vertical axles (4) being connected via floating track rods (6) which allow for the automatic angular adjustment of the wheels (Figs. 8 to 11).

3. A chassis according to claim 1 or 2, characterised in that the pivotable wheels (5) of only one wheel set are coupled with one another by means of a transversely arranged track rod (6) and the wheels (5) of each side of the chassis are additionally coupled by longitudinally arranged track rods (9, 10) (Fig. 2).

4. A chassis according to claim 1 or 2, characterised in that the pivotable wheels (5) of only one wheel set are coupled with one another by means of a transversely arranged track rod (6) and with the pivotable wheels (5) of the other wheel set by means of diagonally arranged track rods (11, 12) (Fig. 3).

5. A chassis according to any one of claims 1, 3 or 4, characterised in that the two transverse axles (2, 3) are connected to one another so as to be angularly rigid by means of outer longitudinal members (14, 15) (Figs. 1, 2, 3).

6. A chassis according to any one of claims 1, 3 or 4, characterised in that the two transverse axles (2, 3) are connected to one another so as to be angularly rigid by means of longitudinal member (13) which is arranged centrally between said axles (2, 3) (Fig. 4).

7. A chassis according to any one of claims 1, 3 or 4, characterised in that the two transverse axles (2, 3) are connected to one another by means of outer longitudinal members (14, 15) which are hinge-connected to the transverse axles (2, 3), and in that each longitudinal member (14, 15) can rotate about a separate point of rotation (16, 17), as a result of which the transverse axles (2, 3) are displaced parallel to themselves (Fig. 5).

8. A chassis according to claim 7, characterised in that the longitudinal members (14, 15) connected to the transverse axles (2, 3) are connected - at the site of the points of rotation (16, 17) - by longitudinal guide rods (19, 20) and transverse springs (21, 22) with the vehicle body (18) (Fig. 6).

9. A chassis according to claims 1, 3 or 4, characterised in that the two transverse axles (2, 3) are connected to one another by means of a centrally arranged longitudinal member (23), which is hinge-connected to the transverse axles (2, 3) (Fig. 7).

10. A chassis according to any one of claims 2 to 4, characterised in that the two longitudinal members (14', 15') comprising the vertical axles (4) can each rotate about a separate point of rotation (16', 17') and are coupled to one another in their rotational movement by two transversely arranged connecting rods (25, 26) (Fig. 8).

11. A chassis according to claim 10, characterised in that the two connecting rods (25, 26) are arranged below and a further connecting rod (31) is arranged above the horizontal central plane of the wheels (5), the further connecting rod (31) acting upon the longitudinal members (14', 15') in the vertical plane, which lies in the longitudinal centre between the two connecting rods (25, 26) (Fig. 11).

12. A chassis according to any one of claims 2 to 4, characterised in that the two longitudinal members (14', 15') comprising the vertical axles (4) are coupled by means of a central transverse member (27) in such a manner that they can carry out tilting movements about said transverse member (27), the latter being either mounted at its centre on a journal (24) of the vehicle body (18) or connected to the vehicle body (18) via a central longitudinal guide rod (28) and transversely arranged springs (29, 30) (Figs. 9, 10).

## Revendications

1. Train de roulement pour véhicules ferroviaires, notamment pour parcourir des trajets présentant des courbes de voie nombreuses et étroites, muni de roues (5) qui tournent indépendamment les unes des autres sur des essieux distincts, peuvent pivoter avec ces derniers autour d'axes (4) dressés verticalement, et dont le mouvement de braquage est couplé de manière à obtenir des orientations angulaires correctes par rapport aux rails de roulement (7, 8), caractérisé par le fait que les axes (4) dressés verticalement sont implantés aux extrémités d'axes transversaux (2, 3) à montage fixe ou amorti, mais sans aucune faculté de rotation, qui se trouvent à chaque fois au voisinage de zones de jeux de roues par ailleurs classiques, et forment une partie constitutive intégrée d'un bogie ou châssis (1), les roues (5), pouvant pivoter autour de ces axes (4) dressés verticalement, étant reliées par l'intermédiaire de barres d'accouplement (6, 9, 10, 11, 12) à mouvement libre, autorisant de manière automatique les orientations angulaires correctes des roues (figures 1 à 7).

2. Train de roulement selon le préambule de la revendication 1, caractérisé par le fait que les axes (4) dressés verticalement se trouvent - au voisinage de zones de jeux de roues par ailleurs classiques-aux extrémités de supports longitudinaux latéraux (14', 15') qui forment des parties constitutives intégrées du bogie ou châssis (1), les roues (5), pouvant pivoter autour de ces axes (4) dressés verticalement, étant reliées par l'intermédiaire de barres d'accouplement (6) à mouvement libre, autorisant de manière automatique les orientations angulaires correctes des roues (figures 8 à 11).

3. Train de roulement selon la revendication 1 ou 2, caractérisé par le fait que les roues pivotantes (5) d'une paire de roues seulement sont mutuellement accouplées par l'intermédiaire d'une barre d'accouplement (6) disposée transversalement, les roues (5) de chaque côté du train de roulement étant additionnellement accouplées par l'intermédiaire de barres d'accouplement (9, 10) installées longitudinalement (figure 2).

4. Train de roulement selon la revendication 1 ou 2, caractérisé par le fait que les roues pivotantes (5) d'une paire de roues seulement sont mutuellement accouplées par l'intermédiaire d'une barre d'accouplement (6) disposée transversalement, et sont accouplées aux roues pivotantes (5) de l'autre paire de roues par l'intermédiaire de barres d'accouplement (11, 12) disposées diagonalement (figure 3).

5. Train de roulement selon l'une des revendications 1, 3 ou 4, caractérisé par le fait que les deux axes transversaux (2, 3) sont reliés l'un à l'autre, avec rigidité angulaire, par l'intermédiaire de supports longitudinaux extérieurs (14, 15) du châssis (1) (figures 1, 2, 3).

6. Train de roulement selon l'une des revendications 1, 3 ou 4, caractérisé par le fait que les deux axes transversaux (2, 3) sont reliés l'un à l'autre, avec rigidité angulaire, par l'intermédiaire d'un support longitudinal (13) occupant une position centrale entre ces axes (2, 3) (figure 4).

7. Train de roulement selon l'une des revendications 1, 3 ou 4, caractérisé par le fait que les deux axes transversaux (2, 3) sont reliés l'un à l'autre par l'intermédiaire de supports longitudinaux extérieurs (14, 15) raccordés, de manière articulée, à ces axes transversaux (2, 3); et par le fait que chaque support longitudinal (14, 15) peut virer autour d'un point de rotation distinct (16, 17), de sorte que les axes transversaux (2, 3) sont animés de coulissements parallèlement à eux- mêmes (figure 5).

8. Train de roulement selon la revendication 7, caractérisé par le fait que les supports longitudinaux (14, 15) raccordés aux axes transversaux (2, 3) sont reliés, à la caisse (18) du véhicule, par l'intermédiaire de bielles longitudinales (19, 20) et de ressorts transversaux (21, 22) - à la place des points de rotation (16, 17) - (figure 6).

9. Train de roulement selon la revendication 1, 3 ou 4, caractérisé par le fait que les deux axes transversaux (2, 3) sont reliés l'un à l'autre par l'entremise d'un support longitudinal (23) qui occupe une position centrale, et vient en prise de manière articulée avec ces axes transversaux (2, 3) (figure 7).

10. Train de roulement selon l'une des revendications 2 à 4, caractérisé par le fait que les deux supports longitudinaux (14', 15') présentant les axes (4) dressés verticalement peuvent virer chacun, de manière autonome, autour d'un point de rotation distinct (16', 17'), le mouvement de virage de ces supports étant couplé par l'intermédiaire de deux tiges de liaison (25, 26) disposées transversalement (figure 8).

11. Train de roulement selon la revendication 10, caractérisé par le fait que les deux tiges de liaison (25, 26) et une tige de liaison additionnelle (31) sont respectivement disposées au-dessous et au-dessus du plan médian horizontal des roues (5), la tige de liaison additionnelle (31) venant en prise, avec les supports longitudinaux (14', 15'), dans le plan vertical passant par le centre longitudinal entre les deux tiges de liaison (25, 26) (figure 11).

12. Train de roulement selon l'une des revendications 2 à 4, caractérisé par le fait que les deux supports longitudinaux (14', 15') présentant les axes (4) dressés verticalement sont accouplés, par l'intermédiaire d'un support transversal central (27), de manière qu'ils puissent accomplir des mouvements de tangage autour de ce support transversal (27), ledit support transversal (27) étant monté en son centre sur un tourillon (24) de la caisse (18) du véhicule, ou bien étant relié à cette caisse (18) du véhicule par l'intermédiaire d'une bielle longitudinale centrale (28) et de ressorts (29, 30) agencés transversalement (figures 9, 10).
